# EUROPÄISCHE PATENTSCHRIFT

(11) **EP 2 242 697 B1**
(45) Veröffentlichungstag und Bekanntmachung des Hinweises auf die Patenterteilung: **15.06.2011**
(21) Anmeldenummer: 09713350.8
(22) Anmeldetag: 23.02.2009
(51) Int. Cl.: B65D 47/08, B65D 47/24, B65D 47/28

(54) **DECKEL EINES BEHÄLTERS**
COVER OF A CONTAINER
COUVERCLE D'UN RÉCIPIENT

(30) Priorität: 21.02.2008 AT 2822008
(43) Veröffentlichungstag der Anmeldung: 27.10.2010
(73) Patentinhaber: Xolution GmbH, 80796 München (DE)
(72) Erfinder: BRATSCH, Christian, 5020 Salzburg (AT)
(74) Vertreter: Babeluk, Michael
(86) Internationale Anmeldenummer: PCT/EP2009/052124
(87) Internationale Veröffentlichungsnummer: WO 2009/103817

(56) Entgegenhaltungen:
- WO-A-91/01253
- WO-A-97/19861
- US-A- 2 031 845
- US-A- 3 952 914
- US-A- 5 096 082
- US-A1- 2005 051 552

## Beschreibung

Die Erfindung betrifft den Deckel eines Behälters, insbesondere einer Getränkedose, mit einem im Wesentlichen ebenen Deckelspiegel und einem vorzugsweise gefalzten Randbereich, wobei zumindest eine wiederverschließbare Ausgießöffnung auf dem Deckelspiegel angeordnet ist, ein der Ausgießöffnung zugehöriges Verschlussmittel an der Unterseite des Deckelspiegels und ein mit dem Verschlussmittel in Verbindung stehendes und den Deckelspiegel durchdringendes Betätigungsmittel an der Oberseite des Deckelspiegels von außen zugänglich angeordnet ist, und das Verschlussmittel aus einer Schließstellung durch Betätigung des Betätigungsmittels in eine Offenstellung verstellbar ist, das Verschlussmittel einstückig ist und zur Gänze an der Unterseite des Deckelspiegels verdrehfest angebracht ist, und dass das Betätigungsmittel ein Halteelement aufweist, das mit dem Deckelspiegel zusammenwirkt, wenn sich das Verschlussmittel in der Offenstellung befindet, das einstückige Verschlussmittel einen Befestigungsteil aufweist, der mit dem Deckelspiegel in unlösbarer Verbindung steht, sowie einen Verschlussbereich, der die Ausgießöffnung flüssigkeitsdicht verschließt, wobei zwischen Befestigungsteil und Verschlussbereich ein Gelenk vorgesehen ist, um die der Verschlussbereich des Verschlussmittels gegen eine Rückstellkraft verschwenkbar ist.

Es sind zahlreiche Getränkedosen bekannt geworden, die über eine wiederverschließbare Ausgießöffnung verfügen. So offenbart beispielsweise die DE 196 13 246 A1 ein auf den bereits bestehenden Deckel aufgebrachtes Verschlussmittel mit im Wesentlichen gleichem Durchmesser, das durch Verdrehen eine im Deckel befindliche Ausgießöffnung verschließt. Ähnliche Vorrichtungen, wobei einige dieser Verschlussmittel nur teilweise den Deckel bedecken, sind der DE 196 13 256 B4, der DE 197 06 112 C2, der EP 1 247 752 B1 oder der US 6,626,314 B1 beschrieben. Nachteilig an diesen Verschlüssen ist ihr zumeist komplizierter Aufbau, der zudem konstruktive Veränderungen des Deckelbereiches der Dose verlangt.

Eine weitere Gruppe von Verschlussmittel für Getränkedosen besteht aus einer Aufreißlasche, die beispielsweise mittels einer Nietverbindung an dem Dosendeckel befestigt ist, wobei der Griffteil der Aufreißlasche gleichzeitig als Verschlussmittel für die Ausgießöffnung ausgebildet ist, das nach dem Öffnen der Ausgießöffnung durch Verdrehen und/oder Umklappen der Aufreißlasche die Ausgießöffnung wieder verschließt. Derartige Elemente sind unter anderem in der DE 197 46 539 A1, der DE 203 19 105 U1, der EP 1 190 952 A2, der EP 1 097 086 B1 und der EP 0 433 502 A1 gezeigt. Diese Getränkedosen weisen allesamt einen Verschluss auf, der von außen auf die Ausgießöffnung aufgebracht wird und dabei zum Teil über den Deckelrand hinausragt, so dass dieser unbeabsichtigterweise entfernt werden kann und damit der Doseninhalt der Umgebung ausgesetzt wird.

Die GB 2 331 284 A schließlich beschreibt ein Verschlusssystem, bestehend aus einer Aufreißlasche zum Freilegen einer Ausgießöffnung, sowie einem Verschlussmittel, das an der Unterseite des Dosendeckels im Inneren der Dose angeordnet ist, wobei ein Federelement das Verschlussmittel gegen die Ausgießöffnung presst. Um die Dose entleeren zu können, müssen Teile des Verschlussmittels gegen die Aufreißlasche verschoben werden. Dieses Verschlussmittel hat den Nachteil, dass es äußerst kompliziert aufgebaut ist und eine Veränderung der üblichen Dosendeckel erfordert. Eine im Aufbau etwas einfacher gehaltenere, ebenfalls mehrteilige Verschlusseinrichtung kann der US 3,889,842 entnommen werden, die ebenfalls einen aufwendig veränderten Deckel benötigt. In der US 4,746,032 A, der WO 91/01253 A, der US 2,031,845 A sowie in der US 345,695 A sind ähnliche, zum Teil wiederverschließbare Verschlussmittel beschrieben.

Es ist daher Aufgabe der Erfindung die oben beschriebenen Nachteile des Standes der Technik zu beseitigen und einen Deckel für eine Dose bereitzustellen, der über ein sicheres Verschlusssystem zum Wiederverschließen der Dose verfügt, das auf einfache und kostengünstige Weise in handelsübliche Deckel montiert werden kann.

Diese Aufgabe wird erfindungsgemäß durch einen Deckel der eingangs erwähnten Art dadurch gelöst, dass das Gelenk als ein zwischen Befestigungsteil und Verschlussbereich befindlicher Bereich mit erhöhter Flexibilität ausgebildet ist. Erfindungsgemäß weist das einstückige Verschlussmittel einen Befestigungsteil auf, der mit dem Deckelspiegel in unlösbarer Verbindung steht, sowie einen Verschlussbereich, der die Ausgießöffnung flüssigkeitsdicht verschließt, wobei zwischen Befestigungsteil und Verschlussbereich ein Gelenk vorgesehen ist, um die der Verschlussbereich des Verschlussmittels gegen eine Rückstellkraft verschwenkbar ist.

Dieses Gelenk ist in einer besonders einfachen und kostengünstigen Ausführung der Erfindung als ein zwischen Befestigungsteil und Verschlussbereich befindlicher Bereich mit geringerem Materialquerschnitt ausgebildet. Ist das Verschlussmittel aus einem elastischen, insbesondere biegeelastischem Material gefertigt, so wird bei Betätigung des Betätigungsmittels das Verschlussmittel weggeklappt, wobei hierfür eine den elastischen Eigenschaften des Materials des Verschlussmittels entsprechende Kraft aufgebracht werden muss.

Durch die Anbringung des einstückigen Verschlussmittels auf verdrehfeste Weise, beispielsweise durch Ankleben oder Anlöten an der Unterseite des Deckelspiegels, ist eine rasche Montage des Verschlussmittels auf einem handelsüblichen Deckel möglich, wobei gar keine oder nur geringfügige Veränderung des Deckels, beispielsweise eine einfache Ausstanzung für die Durchführung de Betätigungsmittels durch den Deckel, notwendig sind. Insbesondere der Randbereich des Deckels bleibt unverändert, so dass ein Aufsetzen und Befestigen des Deckels auf dem Behälter, insbesondere auf der Getränkedose, auf die übliche Weise erfolgen kann.

Besonders einfach in der Herstellung und damit kostengünstig ist es, wenn das Verschlussmittel als Zweikomponenten-Spritzgussteil ausgeführt ist.

Das mit dem Verschlussmittel in Verbindung stehende Betätigungsmittel, - es kann beispielsweise ebenfalls einstückig mit dem Verschlussmittel ausgebildet sein, - bewirkt bei Betätigung, dass das Verschlussmittel aus der Ebene der Ausgießöffnung in das Doseninnere weggeklappt wird, also im wesentlichen senkrecht zum Dosenspiegel in die Offenstellung bewegbar ist, dadurch die Ausgießöffnung freigegeben und somit der Doseninhalt entnehmbar wird.

Um beim Entleeren der Dose nicht eine ständige Krafteinwirkung auf das Verschlussmittel zu benötigen, ist vorteilhafterweise das Halteelement des Betätigungsmittels als Rastnase für die Aufnahme von zumindest einer Kante des Deckelspiegels bei Offenstellung des Verschlussmittels ausgebildet. Dadurch wird das Verschlussmittel in der Offenstellung fixiert und der Doseninhalt kann entnommen werden, ohne dass eine zusätzliche Kraft auf das Betätigungsmittel ausgeübt werden muss. Alternativ dazu kann das Verschlussmittel durch ein einrastendes Scharnier in der geöffneten Stellung gehalten werden.

Das Betätigungsmittel kann unterschiedlich ausgebildet sein. So ist es in einer bevorzugten Ausführung keilförmig. Die Keilfläche kann dabei geradlinig oder aber schraubenförmig gekrümmt ausgebildet sein.

In einer anderen Ausführung der Erfindung ist das Betätigungsmittel im Wesentlichen um seine senkrecht zum Deckelspiegel verlaufende Mittelachse verdrehbar auf der Oberfläche des Deckelspiegels angeordnet, wobei es bei Verdrehen auf das Verschlussmittel einwirkt, so dass der Verschlussbereich in die Offenstellung verschwenkt wird.

In einer weiteren Variante der Erfindung ist das Betätigungsmittel als ein im Wesentlichen senkrecht von dem Deckelspiegel aufragender Hebel mit einer Rastnase ausgebildet.

Eine verbesserte Abdichtung der Ausgießöffnung durch das Verschlussmittel ist gegeben, wenn zwischen dem Verschlussbereich des Verschlussmittels und dem Deckelspiegel ein zusätzliches Dichtmittel angeordnet ist. Dieses kann beispielsweise auf der der Ausgießöffnung zugewandten Seite des Verschlussmittels angeordnet sein. Ebenso kann es an der Unterseite des Dosenspiegel angebracht sein, wobei es vorteilhafterweise die Kanten der Ausgießöffnung umschließt, um Verletzungen beispielsweise beim Trinken aus der Dose zu verhindern.

Bevorzugterweise bildet das Dichtmittel den Bereich aus elastischem Material aus, so dass dadurch die Anzahl an Einzelteilen des Deckels reduziert und damit erfindungsgemäß eine höhere Stabilität des Verschlusses der Ausgießöffnung eines Getränkedose erzielt wird.

Ein wesentlicher Aspekt insbesondere bei Lebensmittelverpackungen ist die Verpackungssicherheit. Darunter wird im Rahmen dieser Offenbarung jene Schutz verstanden, bei welchem der Inhalt der Lebensmittelverpackung, im vorliegenden Fall der Inhalt der Getränkedose, bis zum Öffnen durch den Endverbraucher vor Manipulation oder Entnahme geschützt wird. So ist bevorzugterweise die Ausgießöffnung vor dem ersten Öffnen mit einer Versiegelung verschlossen. Diese Versiegelung ist im einfachsten Fall beispielsweise eine Plakette oder ein Etikett, das die Ausgießöffnung verdeckt und entfernt werden muss, bevor der Doseninhalt entnommen werden kann.

In einer anderen Ausführung der Erfindung ist die Versiegelung als eine vorgestanzte Verschlusslasche ausgebildet ist, die beim ersten Öffnen des Behälters abgezogen wird und dabei die Ausgießöffnung im Deckelspiegel freigibt.

In einer weiteren Variante ist die Ausgießöffnung vor dem ersten Öffnen mit dem Verschlussmittel verschlossen ist, wobei das Betätigungsmittel eine Sicherungseinrichtung aufweist. So kann beispielsweise das Betätigungsmittel mit einem Etikett versehen sein, dass zumindest teilweise den Deckelspiegel bedeckt, so dass das Etikett bei Betätigung des Betätigungsmittels reißt und damit eine Manipulation des Behälters anzeigt.

Besonders bevorzugt ist jene Sicherungseinrichtung, die über eine Sollbruchstelle verfügt, die beim erstmaligen Öffnen des Behälters aufgebrochen wird. Bei der Verwendung beispielsweise eines Etiketts als Sicherungsmittel kann dieses unter Umständen zur Gänze entfernt und wieder auf dem Behälter aufgebracht werden, ohne dass bei flüchtigem Hinsehen ein Unterschied zu einem unberührten Etikett erkennbar ist. Eine Manipulation des Behälterinhaltes wäre somit auf dem ersten Blick nicht erkennbar. Bei einer Sicherungseinrichtung mit einer Sollbruchstelle hingegen kann eine Manipulation der Versiegelung nicht wieder unbemerkbar gemacht werden und ist daher besonders sicher für den Endverbraucher.

Um die nach dem erstmaligen Öffnen der Getränkedose diese sicher transportieren zu können, ohne dass beispielsweise durch ungewolltes Eindrücken des Verschlussmittels den verbleibenden Inhalt der Getränkedose freizugeben, deckt in einer weiteren bevorzugten Ausführung der Erfindung das Betätigungsmittel die Ausgießöffnung in der Schließstellung ab. Damit wird verhindert, dass beispielsweise bei Transportieren der wiederverschlossenen Getränkedose in einer Tasche weitere in der Tasche befindliche Gegenstände das Verschlussmittel aus seiner Schließposition in eine zumindest teilweise geöffnete Position bewegen können und sich damit der Doseninhalt in die Tasche ergießt.

Bei einer weiteren Ausführung der Erfindung ist zusätzlich zur Ausgießöffnung eine Belüftungseinrichtung vorgesehen, die gemeinsam mit der Ausgießöffnung durch das Verschlussmittel verschließbar ist. Diese Belüftungseinrichtung erlaubt eine besonders einfache Entleerung des Doseninhalts ohne Unterbrechung aufgrund von Unterdruck in der Getränkedose.

Besonders kostengünstig ist es, wenn das Verschlussmittel und/oder das Betätigungsmittel aus Kunststoff gefertigt sind. Selbstverständlich muss im Falle von Lebensmittelverpackungen das eingesetzte Material lebensmitteltauglich sein.

Im Folgenden wird anhand von nicht-einschränkenden Ausführungsbeispielen die Erfindung näher erläutert. Darin zeigen
- Fig. 1: ein erfindungsgemäßes Verschlussmittel;
- Fig. 2: ein keilförmiges Betätigungsmittel;
- Fig. 3: das Verschlussmittel aus Fig. 1 mit dem keilförmigen Betätigungs- mittel aus Fig. 2;
- Fig. 4: einen erfindungsgemäßen Deckel mit dem Verschlussmittel aus Fig. 3;
- Fig. 5: eine Querschnittsansicht eines Deckels mit einer weiteren Ausfüh- rung des Betätigungsmittels mit verschlossener Ausgießöffnung;
- Fig. 6: den Deckel aus Fig. 5 mit dem Verschlussmittel in der Offenstel- lung;
- Fig. 7: eine alternative Ausführungsvariante eines erfindungsgemäßen Deckels in einer Schrägansicht von oben;
- Fig. 8: den Deckel von Fig. 7 in einer Schrägansicht von unten;
- Fig. 9: eine weitere Ausführung eines erfindungsgemäßen Deckels in einer Schnittansicht;
- Fig. 10a und Fig. 10b: eine Schrägansicht des Deckels aus Fig. 9;
- Fig. 11a: eine alternative Ausführung des erfindungsgemäßen Verschlussmit- tels in einer Schrägansicht mit Dichtelement;
- Fig. 11b: eine Ansicht von oben des Verschlussmittels aus Fig. 11a;
- Fig. 12: eine Schrägansicht des Dichtelements;
- Fig. 13a: eine Schrägansicht eines Kantenbereichs des Verschlussmittels aus Fig. 11a;
- Fig. 13b: eine Schrägansicht eines weiteren Kantenbereichs des Verschluss- mittels aus Fig. 11a;
- Fig. 14a und Fig. 14b: eine Schrägansicht eines erfindungsgemäßen Deckels mit dem Verschlussmittel aus Fig. 11a; und
- Fig. 15: eine teilweise explodierte Schrägansicht des Deckels aus Fig. 14a.

Wie in Fig. 1 dargestellt, ist das Verschlussmittel gemäß der vorliegenden Erfindung eine im Wesentlichen ebene Platte, die durch eine Ausbuchtung 2 in zwei Bereiche unterteilt ist. Der Bereich mit der geringeren Fläche ist der Befestigungsteil 3 des Verschlussmittels 1, der zur verdrehfesten Befestigung des Verschlussmittels 1 an der Deckelunterseite eines Behälters dient. Auf dem Bereich mit der größeren Ausdehnung, dem Verschlussbereich 4, befindet sich ein im Querschnitt T-förmiger Aufsatz 5, der einstückig mit dem Verschlussmittel 1 gefertigt ist. Das Verschlussmittel 1 ist in der dargestellten Ausführung aus einem biegeelastischen Material, beispielsweise Kunststoff gefertigt.

Auf diesen Aufsatz 5 kann ein Betätigungsmittel 6, das beispielsweise gemäß Fig. 2 keilförmig ausgebildet, befestigt werden. Hierfür besitzt das Betätigungsmittel 6 eine Ausnehmung 7, deren Querschnitt im Wesentlichen jenem des Aufsatzes 5 entspricht. Fig. 3 zeigt das Verschlussmittel 1 mit aufgesetztem Betätigungsmittel 6.

Das Verschlussmittel 1 wird erfindungsgemäß an der Unterseite eines Behälterdeckels 8, insbesondere an der Unterseite des Deckelspiegels 9 einer Getränkedose befestigt. Dabei verschließt der Verschlussbereich 4 eine exzentrisch auf dem Deckelspiegel 9 angeordnete Ausgießöffnung 10. Durch eine im Mittelbereich des Deckelspiegels 4 befindliche Ausnehmung 11 ragt der T-förmige Aufsatz 5 hindurch, auf dem das keilförmige Betätigungsmittel 6 aufgesetzt ist. Zur Freigabe der Ausgießöffnung 10 durch Verschwenken des Verschlussbereichs 4 des Verschlussmittels 1 aus der Ebene des Deckelspiegels 9 wird das Betätigungsmittel 6 in Pfeilrichtung gemäß Fig. 4 derart bewegt, dass die beiden Schenkel 12, 12' zwischen Deckelspiegel 9 und Verschlussmittel 1 gleiten. Dabei wird gleichzeitig das keilförmige Betätigungsmittel 6 über den Aufsatz 5 bewegt, der in die Aufnahme 7 des Betätigungsmittels 6 eingreift.

Aufgrund des zunehmenden Querschnitts der beiden Schenkel 12, 12' vergrößert sich der Abstand zwischen Deckelspiegel 9 und Verschlussmittel 1, wobei der Verschlussbereich 4 um eine im Wesentlichen in der Ausbuchtung 2 liegende Schwenkachse verschwenkt wird. Die in dem Verschlussmittel 1 befindliche Ausbuchtung 2 fungiert somit als Gelenk, um deren Achse der Verschlussbereich 4 aus der Ebene des Deckelspiegels 9 verschwenkt wird.

In Fig. 5 und Fig. 6 ist eine weitere Ausführung der Erfindung dargestellt. Das Verschlussmittel 1 ist wiederum an der Unterseite des Deckelspiegels 9 angeordnet, um mit seinem Verschlussbereich 4 die Ausgießöffnung 10 zu verschließen. Zwischen Verschlussbereich 4 und Deckelspiegel 9 ist ein Dichtungsmaterial 13 angeordnet, das zusätzlich abdichtet und so ein Auslaufen des Behälterinhaltes verhindert. Das Verschlussmittel 1 wird in der in Fig. 5 dargestellten Schließstellung einerseits durch eine aufgrund der Gestalt des aus elastischem Material gefertigten Verschlussmittels resultierenden Vorspannung gegen die Ausgießöffnung gepresst; andererseits erhöht sich der Anpressdruck weiter, wenn in dem Behälter beispielsweise kohlensäurehältige Getränke abgefüllt sind.

Das Betätigungsmittel 6 ist bei dieser Ausführung ein im Wesentlichen zylindrischer Hebel, der durch ein Bohrung des Deckelspiegels 9 hindurch mit dem Verschlussmittel 1 verbunden ist. Hierbei ist der Hebel entweder einstückig mit dem Verschlussmittel 1 gefertigt oder wird beispielsweise über eine Schraubverbindung an diesem befestigt. An seinem unteren, dem Deckelspiegel zugewandten Ende weist der Hebel 6 eine Einschnürung 14 auf, an die wiederum ein Bereich 15 mit dem ursprünglichen Durchmesser des Hebels 6 anschließt. Beim Herunterdrücken des Hebels 6 bewegt sich, wie in Fig. 6 gezeigt, das Verschlussmittel 1 in das Behälterinnere und gibt die Ausgießöffnung 10 frei. Der als Rastnase fungierende Bereich 15 gleitet hierbei unterhalb des Deckelspiegels 9, während die Kante des Deckelspiegels 9 in die Einschnürung 14 eingreift. Auf diese Weise ist der Verschlussbereich 4 in seiner weggeklappten Position fixiert und der Behälter kann entleert werden. Um die Ausgießöffnung 10 wieder zu verschließen, muss lediglich der Hebel 6 in die der Ausgießöffnung gegenüberliegende Richtung gedrückt werden, damit die Kante des Deckelspiegels 9 aus der Einschnürung 14 wieder herausgleitet und die Rastnase wieder freigegeben wird.

Der Deckel von Fig. 7 und Fig. 8 unterscheidet sich von den oben beschriebenen Deckeln dadurch, dass eine vergrößerte Ausgießöffnung 10 seitlich versetzt angeordnet ist und dass zusätzlich eine Belüftungsöffnung 10a vorgesehen ist. Beide Öffnungen 10 und 10a sind durch ein entsprechend ausgebildetes Verschlussmittel 1 verschließbar.

In den Figuren ist deutlich zu erkennen, dass das Verschlussmittel 1 lediglich im Bereich des Deckelspiegels 9 angeordnet ist und der Randbereich des Deckels 8 freibleibt. Zur Montage des Verschlussmittels 1 muss dieses lediglich mit seinem Befestigungsteil 3 an der Unterseite des Deckels 8 derart befestigt werden, dass der Verschlussbereich 4 die Ausgießöffnung 10 vollständig abdeckt. Danach wird durch eine im Deckelspiegel 9 befindliche Ausnehmung 11 oder Bohrung das Betätigungsmittel 6 an dem Verschlussmittel 1 befestigt. Anschließend kann der Deckel 8 auf bekannte Weise auf dem Behälter befestigt werden, ohne dass spezielle Vorkehrungen getroffen oder Veränderungen an den hierfür eingesetzten Maschinen vorgenommen werden müssen.

Eine weitere Variante der Erfindung ist den Figuren 9 bis 10b zu entnehmen. Wiederum ist am Deckel 8 einer Getränkedose ein Betätigungsmittel 6 mit einem hakenförmigen Fortsatz 61, der den Dosenspiegel 9 durchdringt, angeordnet. Der Fortsatz 61 rastet in der Schließstellung (Fig. 9 bzw. Fig. 10b) in eine passenden Ausnehmung 11 des unterhalb des Dosenspiegels angeordneten Verschlussmittels 1 ein. Zum Öffnen der Trinköffnung 10 durch Verschieben des Betätigungsmittels 6 in Pfeilrichtung in einer Ebene parallel zum Dosenspiegel 9 wird der Fortsatz 61 entlang einer Abschrägung der Ausnehmung 11 bewegt, so dass sich der Verschlussbereich 4 des Verschlussmittels 1 entlang des gekrümmten Pfeils in das Doseninnere bewegt, wobei die Verschwenkung über ein Gelenk 2, das als Bereich mit geringerem Materialquerschnitt ausgebildet ist, erfolgt.

Bei der in den Fig. 11a bis Fig. 13b dargestellten Variante handelt es sich um ein Verschlussmittel 1, das als Zweikomponenten-Spritzgussteil ausgebildet ist. Der Spritzgussteil besteht aus einem Verschlussbereich 4 aus im wesentlichen starren Material sowie einem dreigeteilten Befestigungsteil 3, wobei zwei außenliegende Befestigungsbereiche 3', 3" über eine Erhebung 31 Verfügung, über die das Verschlussmittel 1 mit dem Dosenspiegel 9 verbindbar ist. Der zwischen den beiden Befestigungsbereichen 3', 3" befindliche Mittelteil bildet ein Federelement 32, das den Verschlussbereich 4 in die Schließposition rückstellt. Hierbei ist ein Vorsprung 35 auf dem Federelement 32 vorgesehen, der eine Beabstandung des Federelementes 32 zum Dosenspiegel 9 bewirkt, wodurch die für das Verschließen der Ausgießöffnung 10 notwendige Vorspannung auf den mit dem Federelement 32 bevorzugterweise einstückig ausgebildeten Verschlussbereich4 des Verschlussmittels 1 aufgebaut wird.

Das Verschlussmittel 1 weist zudem ein Dichtungselement 13 auf, dessen Aufbau insbesondere der Fig. 12 zu entnehmen ist. Dieses Dichtungselement 13 aus flexiblem Material dichtet zum einen das Verschlussmittel 1 gegen den Rand des Dosendeckels 8 ab, wobei es entlang der Außenkante 13 des Verschlussmittels 1 angeordnet ist. Zum anderen ist es zwischen Befestigungsteil 3 und Verschlussbereich 4 angeordnet und fungiert so, als Gelenk 20. In der in Fig. 13b dargestellten Ausführung weist das Verschlussmittel 1 zusätzlich über einen Bereich 2 mit reduziertem Materialquerschnitt, der ebenfalls die Verschwenkung des Verschlussbereichs 4 in das Doseninnere unterstützt. In einer anderen Variante der Erfindung fungiert dieser Bereich als alleiniges Gelenk, so dass Befestigungsteil 3 und Verschlussbereich 4 als zwei getrennte Teile ausgeführt sind (nicht dargestellt).

In der Fig. 14a bis Fig. 15 ist das Verschlussmittel 1 aus den Figuren 11a bis 13b mit zugehörigem Betätigungsmittel 6 dargestellt, wobei das Verschlussmittel 1 unterhalb des Dosenspiegels 9 angeordnet ist. Das Betätigungsmittel 6 ist in der Fig. 14a in der Schließstellung gezeigt, wobei es gleichzeitig die Ausgießöffnung 10 verschließt. In der Fig. 14b ist das Betätigungsmittel 6 derart parallel zu der Ebene des Dosenspiegels 9 verschwenkt, dass es die Trinköffnung 10 freigibt, der Verschlussbereich 4 des Verschlussmittels 1 jedoch noch nicht in das Doseninnere geklappt wird. Durch weiteres Verdrehen des Betätigungsmittels 6 beispielsweise im Uhrzeigersinn zu den Befestigungen 31 hin, bewirkt ein durch den Dosenspiegel 9 ragender Dorn 61 (Fig. 15) ein Verschwenken des Verschlussbereiches 4 in das Doseninnere zur Freigabe der Trinköffnung 10. In Fig. 15 sind nochmals drei Positionen des in dieser Ausführung der Erfindung entlang des Dosenspiegels verdrehbaren Betätigungsmittels 6 gezeigt. In der Position 41 verdeckt das Betätigungsmittel 6 die Ausgießöffnung 10 zur Gänze, so dass der Verschlussbereich 4 des Verschlussmittels nicht unbeabsichtigt in das Doseninnere gedrückt werden kann. In der Position 42 ist die Ausgießöffnung 10 freigelegt, jedoch noch von dem Verschlussbereich 4 des Verschlussmittels 1 verschlossen. In der Position 43 schließlich ist die Trinköffnung 10 zur Gänze freigelegt und der Inhalt der Dose kann entnommen werden.

Es versteht sich, dass die oben beschriebenen Ausführungsbeispiele in nicht-einschränkender Weise für die Erfindung zu betrachten sind. Insbesondere die Form des Verschlussmittels kann an die jeweilige zu verschließende Öffnung angepasst werden. Ebenso ist auch die Form des Betätigungsmittels nicht auf die beschriebenen Formen beschränkt, sondern kann jede Form annehmen, die für eine Fixierung des Verschlussmittels in einer weggeklappten Position geeignet ist. Des Weiteren können auch zusätzliche Rückstellelemente vorgesehen sein, die das Verschlussmittel in eine Schließstellung zwingen.

## Patentansprüche

1. Deckel (8) eines Behälters, insbesondere einer Getränkedose, mit einem im Wesentlichen ebenen Deckelspiegel (9) und einem vorzugsweise gefalzten Randbereich, wobei zumindest eine wiederverschließbare Ausgießöffnung (10) auf dem Deckelspiegel (9) angeordnet ist, ein der Ausgießöffnung (10) zugehöriges Verschlussmittel (1) an der Unterseite des Deckelspiegels (9) und ein mit dem Verschlussmittel (1) in Verbindung stehendes und den Deckelspiegel (9) durchdringendes Betätigungsmittel (6) an der Oberseite des Deckelspiegels (9) von außen zugänglich angeordnet ist, und das Verschlussmittel (1) aus einer Schließstellung durch Betätigung des Betätigungsmittels (6) in eine Offenstellung verstellbar ist, das Verschlussmittel (1) einstückig ist und zur Gänze an der Unterseite des Deckelspiegels (9) verdrehfest angebracht ist, das einstückige Verschlussmittel (1) einen Befestigungsteil (3) aufweist, der mit dem Deckelspiegel (9) in unlösbarer Verbindung steht, sowie einen Verschlussbereich (4), der die Ausgießöffnung (10) flüssigkeitsdicht verschließt, wobei zwischen Befestigungsteil (3) und Verschlussbereich (4) ein Gelenk (2) vorgesehen ist, um die der Verschlussbereich (4) des Verschlussmittels (1) gegen eine Rückstellkraft verschwenkbar ist, **dadurch gekennzeichnet, dass** das Gelenk (2) als ein zwischen Befestigungsteil (3) und Verschlussbereich (4) befindlicher Bereich mit erhöhter Flexibilität ausgebildet ist und dass das Betätigungsmittel (6) ein Halte-element (12, 12', 14, 15, 61) aufweist, das mit dem Deckelspiegel (9) zusammenwirkt, wenn sich das Verschlussmittel (1) in der Offenstellung befindet.

2. Deckel (8) nach Anspruch 1, **dadurch gekennzeichnet, dass** der Bereich mit erhöhter Flexibilität als Bereich mit geringerem Materialquerschnitt ausgebildet ist.

3. Deckel (8) nach einem der Ansprüche 1 oder 2, **dadurch gekennzeichnet, dass** der Bereich mit erhöhter Flexibilität als Bereich ausgebildet ist, der aus einem elastischen Material hergestellt ist.

4. Deckel (8) nach einem der Ansprüche 1 bis 3, **dadurch gekennzeichnet, dass** das Verschlussmittel (1) aus einem biegeelastischem Material gefertigt ist.

5. Deckel (8) nach Anspruch 3 oder 4, **dadurch gekennzeichnet, dass** das Verschlussmittel (1) als Zweikomponenten-Spritzgussteil ausgeführt ist.

6. Deckel (8) nach einem der Ansprüche 1 bis 5, **dadurch gekennzeichnet, dass** das Verschlussmittel (1) aus der Schließstellung im Wesentlichen senkrecht zum Deckelspiegel (9) in die Offenstellung bewegbar ist.

7. Deckel (8) nach einem der Ansprüche 1 bis 6, **dadurch gekennzeichnet, dass** das Verschlussmittel (1) mit dem Betätigungsmittel (6) einstückig ausgebildet ist.

8. Deckel (8) nach einem der Ansprüche 1 bis 7, **dadurch gekennzeichnet, dass** das Halteelement (14, 15) als Rastnase für die Aufnahme von zumindest einer Kante des Deckelspiegels (9) bei Offenstellung des Verschlussmittels (1) ausgebildet ist.

9. Deckel (8) nach einem der Ansprüche 1 bis 8, **dadurch gekennzeichnet, dass** das Betätigungsmittel (6) als ein im Wesentlichen senkrecht von dem Deckelspiegel (9) aufragender Hebel mit einer Rastnase ausgebildet ist.

10. Deckel (8) nach einem der Ansprüche 1 bis 9, **dadurch gekennzeichnet, dass** das Betätigungsmittel (6) keilförmig ausgebildet ist.

11. Deckel (8) nach einem der Ansprüche 1 bis 10, **dadurch gekennzeichnet, dass** das Betätigungsmittel (6) im Wesentlichen um seine senkrecht zum Deckelspiegel (9) verlaufende Mittelachse verdrehbar auf der Oberfläche des Deckelspiegels (9) angeordnet ist, und bei Verdrehen auf das Verschlussmittel (1) einwirkt, so dass der Verschlussbereich (4) in die Offenstellung verschwenkt wird.

12. Deckel (8) nach einem der Ansprüche 1 bis 11, **dadurch gekennzeichnet, dass** zwischen dem Verschlussbereich des Verschlussmittels (1) und dem Deckelspiegel (9) ein zusätzliches Dichtmittel (13) angeordnet ist.

13. Deckel (8) nach Anspruch 12, **dadurch gekennzeichnet, dass** das zusätzliche Dichtmittel (13) den Bereich aus elastischem Material ausbildet.

14. Deckel (8) nach einem der Ansprüche 1 bis 13, **dadurch gekennzeichnet, dass** die Ausgießöffnung (10) vor dem ersten Öffnen mit dem Verschlussmittel (1) verschlossen ist, wobei das Betätigungsmittel (6) eine Sicherungseinrichtung aufweist, die bevorzugt über eine Sollbruchstelle verfügt, die beim erstmaligen Öffnen des Behälters aufgebrochen wird.

15. Deckel (8) nach einem der Ansprüche 1 bis 14, **dadurch gekennzeichnet, dass** das Betätigungsmittel (6) in der Schließstellung die Ausgießöffnung (10) abdeckt.

## Claims

1. A lid (8) of a container, especially a beverage can, having a substantially flat lid surface (9) and a preferably folded edge area, with at least one re-closeable pouring opening (10) being provided on the lid surface (9), a closure means (1) associated with the pouring opening (10) being provided on the bottom side of the lid surface (9) and an actuation means (6) which is connected with the closure means (1) and penetrates the lid surface (9) being arranged on the upper side of the lid surface (9) accessible from the outside, and the closure means (1) being movable from a closed position to an opened position through actuation of the actuation means (6), the closure means (1) being of integral configuration and being fixed entirely in a torsion-proof manner to the bottom side of the lid surface (9), the integral closure means (1) comprises a fastening part (3) for non-detachable connection with the lid surface (9), and a closure area (4) for closing the pouring opening (10) in a liquid-tight manner, with a joint (2) being provided between fastening part (3) and closure area (4), about which the closure area (4) of the closure means (1) can be swiveled against a restoring force, **characterised in that** the joint (2) is arranged as an area with increased flexibility disposed between the fastening part (3) and the closure area (4), the actuation means (6) comprising a support element (12, 12', 14, 15, 61) which cooperates with the lid surface (9) when the closure means (1) is in the opened position.

2. A lid (8) according to claim 1, **characterised in that** the area with increased flexibility is arranged as an area with a lower cross section of the material.

3. A lid (8) according to one of the claims 1 or 2, **characterised in that** the area with increased flexibility is arranged as an area which is made of an elastic material.

4. A lid (8) according to one of the claims 1 to 3, **characterised in that** the closure means (1) is made of a flexibly resilient material.

5. A lid (8) according to claim 3 or 4, **characterised in that** the closure means (1) is arranged as a two-component injection-molded part.

6. A lid (8) according to one of the claims 1 to 5, **characterised in that** the closure means (1) can be moved from the closed position to the opened position substantially perpendicularly to the lid surface (9).

7. A lid (8) according to one of the claims 1 to 6, **characterised in that** the closure means (1) is arranged to be integral with the actuation means (6).

8. A lid (8) according to one of the claims 1 to 7, **characterised in that** the holding element (14, 15) is arranged as a latching nose for accommodating at least one edge of the lid surface (9) in the opened position of the closure means (1).

9. A lid (8) according to one of the claims 1 to 8, **characterised in that** the actuation means (6) is arranged as a lever with a latching nose, which lever protrudes upwardly in a substantially perpendicular way from the lid surface (9).

10. A lid (8) according to one of the claims 1 to 9, **characterised in that** the actuation means (6) is designed in a substantially wedge-shaped manner.

11. A lid (8) according to one of the claims 1 to 10, **characterised in that** the actuation means (6) is arranged to be twistable on the surface of the lid surface (9) substantially about a central axis extending perpendicularly to the lid surface (9), and acts on the closure means (1) during twisting so that the closure area (4) is swiveled to the opened position.

12. A lid (8) according to one of the claims 1 to 11, **characterised in that** an additional sealing means (13) is arranged between the closure area of the closure means (1) and the lid surface (9).

13. A lid (8) according to claim 12, **characterised in that** the additional sealing means forms the area made of elastic material.

14. A lid (8) according to one of the claims 1 to 13, **characterised in that** the pouring opening (10) is closed before the first opening with the closure means (1), wherein the actuation means (6) consists of a securing device, the securing device preferably having a predetermined breaking point which is broken open during the first opening of the container.

15. A lid (8) according to one of the claims 1 to 14, **characterised in that** the actuation means (6) covers the pouring opening (10) in the closed position.

## Revendications

1. Couvercle (8) de récipient, notamment d'une boîte de boisson, comportant un couvercle plat (9) essentiellement plan et une zone de bord, de préférence sertie, avec au moins un orifice verseur (10) refermable dans le panneau du couvercle (9), un moyen de fermeture (1) associé à l'orifice verseur (10) appliqué contre la face inférieure du panneau (9) du couvercle et un moyen d'actionnement (6) lié au moyen de fermeture (1) et traversant le couvercle (9) en étant accessible de l'extérieur par le dessus du couvercle (9) et le moyen de fermeture (1) peut être mis d'une position de fermeture dans une position d'ouverture en agissant sur le moyen d'actionnement (6), le moyen de fermeture (1) étant en une seule pièce et l'ensemble étant installé solidairement en rotation contre la face inférieure du couvercle (9),
- le moyen de fermeture (1) en une seule pièce comporte une pièce de fixation (3) reliée solidairement au couvercle (9) ainsi qu'une zone de fermeture (4) qui ferme l'orifice verseur (10) de manière étanche au liquide,
* une articulation (2) séparant la partie de fixation (3) et la zone de fermeture (4) autour de laquelle la zone de fermeture (4) du moyen de fermeture (1) peut pivoter contre une force de rappel, couvercle **caractérisé en ce que**
l'articulation (2) est réalisée sous la forme d'une zone de grande souplesse entre la pièce de fixation (3) et la zone de fermeture (4),
et le moyen d'actionnement (6) comporte un élément de fixation (12, 12', 14, 15, 61), coopérant avec le couvercle (9) lorsque le moyen de fermeture (1) est en position ouverte.

2. Couvercle (8) selon la revendication 1,
**caractérisé en ce que**
la zone de grande souplesse est une zone à section de matière réduite.

3. Couvercle (8) selon l'une des revendications 1 ou 2,
**caractérisé en ce que**
la zone de grande souplesse est une zone réalisée en une matière élastique.

4. Couvercle (8) selon l'une des revendications 1 à 3,
**caractérisé en ce que**
le moyen de fermeture (1) est réalisé en une matière élastique en flexion.

5. Couvercle (8) selon l'une des revendications 3 ou 4,
**caractérisé en ce que**
le moyen de fermeture (1) est une pièce injectée à deux composants.

6. Couvercle (8) selon l'une des revendications 1 à 5,
**caractérisé en ce que**
le moyen de fermeture (1) peut être déplacé de sa position de fermeture dans sa position d'ouverture pratiquement perpendiculairement au couvercle (9).

7. Couvercle (8) selon l'une des revendications 1 à 6,
**caractérisé en ce que**
le moyen de fermeture (1) est réalisé en une seule pièce avec le moyen d'actionnement (6).

8. Couvercle (8) selon l'une des revendications 1 à 7,
**caractérisé en ce que**
le moyen de fixation (14, 15) est réalisé comme bec d'accrochage pour recevoir au moins une arête du couvercle (9) lorsque le moyen de fermeture (1) est en position ouverte.

9. Couvercle (8) selon l'une des revendications 1 à 8,
**caractérisé en ce que**
le moyen d'actionnement (6) est un levier muni d'un bec d'accrochage, le levier étant en saillie pratiquement perpendiculairement au couvercle (9).

10. Couvercle (8) selon l'une des revendications 1 à 9,
**caractérisé en ce que**
le moyen d'actionnement (6) est en forme de coin.

11. Couvercle (8) selon l'une des revendications 1 à 10,
**caractérisé en ce que**
le moyen d'actionnement (6) peut tourner autour d'un axe central qui est pratiquement perpendiculaire au couvercle (9) sur le côté supérieur du couvercle (9) et lorsqu'on tourne, il agit sur le moyen de fermeture (1) pour basculer la zone de fermeture (4) en position d'ouverture.

12. Couvercle (8) selon l'une des revendications 1 à 11,
**caractérisé par**
un moyen d'étanchéité complémentaire (13) entre la zone de fermeture du moyen de fermeture (1) et le couvercle (9).

13. Couvercle (8) selon la revendication 12,
**caractérisé en ce que**
le moyen d'étanchéité supplémentaire (13) constitue la zone en matière élastique.

14. Couvercle (8) selon l'une des revendications 1 à 13,
**caractérisé en ce que**
l'orifice verseur (10) est fermé par le moyen de fermeture (1) avant la première ouverture, le moyen d'actionnement (6) comportant un moyen de sécurité avec un point de rupture de consigne qu'il faut casser à la première ouverture du réceptacle.

15. Couvercle (8) selon l'une des revendications 1 à 14,
**caractérisé en ce que**
le moyen d'actionnement (6) couvre l'orifice verseur (10) en position de fermeture.
